# EUROPÄISCHE PATENTSCHRIFT

(11) **EP 0 055 244 B1**
(45) Veröffentlichungstag und Bekanntmachung des Hinweises auf die Patenterteilung: **24.04.1985**
(21) Anmeldenummer: 81890197.7
(22) Anmeldetag: 09.12.1981
(51) Int. Cl.: B25D 9/04

(54) **Schlagendes, handgehaltenes Druckluftwerkzeug**
Outil de percussion pneumatique à main
Portable pneumatic percussive tool

(30) Priorität: 19.12.1980 AT 6201/80
(43) Veröffentlichungstag der Anmeldung: 30.06.1982
(73) Patentinhaber: VEREINIGTE EDELSTAHLWERKE AKTIENGESELLSCHAFT (VEW), A-1010 Wien (AT)
(72) Erfinder: Hasewend, Florian, A-8605 Kapfenberg (AT); Neumüller, Johann, A-8605 Kapfenberg (AT)
(74) Vertreter: Widtmann, Georg, Dr.

## Beschreibung

Die Erfindung betrifft ein schlagendes, handgehaltenes Druckluftwerkzeug, wie es für die verschiedensten Einsatzzwecke, beispielsweise für das Bauwesen ganz allgemein in Industrie und Bergbau Verwendung findet. Als Beispiel für solche Werkzeuge seien Abbruchhämmer genannt.

Aus der DE-OS 23 26 087 wird die Verwendung eines O-Ringes für die Bewegungsdämpfung eines Döppers bekannt, wobei dieser mittelbar über einen Elektromotor angetrieben wird. Ein ähnliches Dämpfelement wird in der DE-OS 25 51 292 beschrieben, wo es zwischen einer feststehenden Hülse eines schlagend-umsetzenden Druckluftbohrhammers und dem Gehäuse desselben welches in seiner auf- und abführenden Bewegung die Drehung der Krone verursacht, angeordnet ist. Der Schlagkolben im Gehäuse ist jedoch ungedämpft.

Aus der DE-AS 10 34 557 wird die Verwendung eines Pufferringes aus Gummi. welcher zwischen dem Zylinder und der Haltekappe des Einsteckwerkzeuges angeordnet ist, zur Abpufferung sowohl des Einsteckwerkzeuges als auch eines Stufenkolbens bekannt. Bei einem luftgepufferten Stufenkolben dient dieser Pufferring aus Gummi lediglich zur Dämpfung des Gegenschlages des Einsteckwerkzeuges.

Eines der wesentlichen Kriterien für Haltbarkeit, Lebensdauer und auch Handhabbarkeit solcher druckluftbetriebener Meißel oder Hämmer besteht in der konstruktiven Ausgestaltung der Abpufferung des Kolbens im Zylinder. Die Lösung dieses problems ist besonders bei jenen Druckluftwerkzeugen wichtig, welche hohen Leerschlagbeanspruchungen ausgesetzt sind, wie etwa Meißelhämmer für Baumeisterzwecke und Installateurarbeiten.

Die Forderung, die an ein modernes Druckluftwerkzeug gestellt sind, bestehen neben der Einhaltung der ergonomischen Richtlinien und gutem Wirkungsgrad vor allem in einer ausreichenden Leerschlagtauglichkeit der Druckluftwerkzeuge. Unter einem Leerschlag ist zu verstehen, daß die Aufschlagfläche des beschleunigten Kolbens mit der Aufschlagfläche eines Zwischenkolbens oder des Schaftes des Arbeitswerkzeuges nicht in Berührung kommt. Dabei muß aber die dem Kolben verliehene Energie, ohne Schaden anzurichten wirksam abgebaut bzw., in Wärme, umgewandelt werden.

Der Abbau der Leerschlagenergie erfolgt bei Druckluftwerkzeugen üblicherweise durch Luftabpufferungen mit zusätzlichen Sicherheitsvorkehrungen. Bisher wurde die Luftabpufferung des beschleunigten Kolbens dadurch erreicht, daß dieser in Form eines im Zylinder des Werkzeuges hin- und herbeweglichen Kolbenschaftes ausgebildet ist, der an seiner Vorderseite einen Kolbenteil kleineren Durchmessers, den Kolbenkopf, aufweist, also in Form eines Stufenkolbens ausgebildet ist. Zwischen Kolbenkopf und, Innenwand des Zylinders des Werkzeuges bleibt ein ringförmiger Kompressionsraum frei, der an einem Ende durch die Büchse für das Arbeitswerkzeug und am anderen Ende durch die Stufe im Stufenkolben begrenzt ist. Der dort befindliche Luftpolster sorgt, wenn sich der Kolben in Richtung auf das rückwärtige Ende des Schaftes des eigentlichen Schlagwerkzeuges, also z. B. des Meißels, bewegt, infolge der Kompression für eine wirksame Abpufferung des Kolbens.

Zusätzlich zu dieser Luftabpufferung sind weitere Sicherheitsvorkehrungen getroffen, indem z. B. vor dem Bund des Schaftes des Schlagwerkzeuges elastische Teile wie z. B. eine Pufferfeder, Kunststoffteile, Gummischläuche od. dgl. angeordnet werden, so daß insbesondere beim Leerschlag ein metallisches Aufschlagen des Kolbens innerhalb des Zylinders vermieden bzw. abgeschwächt wird.

Der Nachteil dieses bisher angewandten Systems besteht insbesondere darin, daß schon bei relativ geringem Verschleiß des Kolbenschaftes die Abpufferung durch den oben genannten Luftpuffer rasch abnimmt. Dadurch wird die Pufferfeder bei längerer Dauer dieses Zustandes überlastet. Bei Verschleiß der Bohrung des Zylinders, in welcher sich der Kolbenschaft bewegt, tritt der gleiche Effekt wie bei Verschleiß des Schaftes ein und wenn beide Teile verschleißen, vervielfacht sich der geschilderte Mangel. Dazu kommt, daß aus fertigungstechnischen Gründen am Ende der Kolbenkopfbohrung ein Einstich gemacht werden muß ; der dadurch vorhandene Totraum hat auf den Luftpuffer ebenfalls einen negativen Einfluß. Wenn ein Verschleiß des Kolbenschaftes eintritt, ist nur der Kolben auszuwechseln, hingegen ist bei Verschleiß der Kolbenschaftbohrung der ganze Zylinder samt der Büchse für das Schlagwerkzeug selbst, also z. B. für den Meißel, auszuwechseln. Bei Bruch der Pufferfeder oder wie in der Praxis gehandhabt, wenn vom Bedienungsmann beim Wechseln des Arbeitswerkzeuges, also z. B. des Meißels, auf den Einbau der Pufferfeder verzichtet wird, schlägt schon nach geringfügigem Verschleiß der eben beschriebenen Teile, Zylinder und/oder Kolbenschaft der Kolben unweigerlich in die Stirnfläche der Brückenbohrung, was letztlich zu einem Querbruch des Zylinders in diesem Bereich führen kann. Schon vor einer derart schweren Beschädigung kann es durch Körperschallübertragung auch zu Sekundärbrüchen im Steuerkörper oder in den Auspuffschellen des Druckluftwerkzeuges kommen.

Ziel der Erfindung ist ein schlagendes, handgehaltenes Druckluftwerkzeug zu schaffen, das die oben angeführten Nachteile nicht aufweist. Die handgehaltenen Druckluftwerkzeuge unterscheiden sich von den übrigen dadurch, daß sie relativ klein ausgestaltet werden, sodaß das Volumen, welches zur Luftabpufferung dient, ebenfalls klein zu halten ist, wobei bereits bei geringen Undichtigkeiten die Luftabpufferung nicht mehr wirksam sein kann.

Die Erfindung geht von den eben beschriebenen, bekannten Druckluftwerkzeugen aus und betrifft ein schlagendes, handgehaltenes Druckluftwerkzeug mit einem Werkzeugzylinder innerhalb dessen Bohrung ein beweglicher, druckluftbetriebener, einen Kolbenkopf und einen Kolbenschaft aufweisenden Stufenkolben angeordnet ist, welcher zur Betätigung des Arbeitswerkzeuges und zur Luftabpufferung dient sowie einem Pufferring und besteht im wesentlichen darin, daß ein Pufferring in der Bohrung des Werkzeugzylinders angeordnet ist, welcher als Büchse für den Kolbenschaft dient und durch einen verformbares Material, z. B. Stahl, aufweisenden Halteteil in der Bohrung gehalten ist, der über den Pufferring durch den Stufenkolben deformierbar ist.

Durch den Pufferring wird die kinetische Energie des Stufenkolbens bei einem Leerschlag aufgenommen, welche in Verformungsarbeit und Wärme im Halteteil ungewandelt wird. Der Halteteil stellt ein austauschbares Konstruktionselement dar, durch welches eine Zerstörung z. B. des Werkzeugzylinders verhindert wird. Durch die Ausbildung des Pufferringes als Büchse für den Kolbenschaft wird gleichzeitig eine weitere Führung für den Kolben erreicht.

Eine besonders einfache Konstruktion ist dann verwirklicht, wenn ein Kompressionsraum zur Luftabpufferung durch Stufenkolben, Werkzeugzylinder und Pufferring gebildet ist, wobei gleichzeitig, falls im Gebrauch die Luftabpufferung durch Abnützung der Bohrung oder des Kolbens herabgemindert ist, durch einfachen Austausch des Pufferringes eine bessere Abbremsung des Kolbens wieder erreichbar ist.

Ist der Halteteil für den Pufferring in einer Ausnehmung der Bohrung vorgesehen, so kann dieser an jeder geeigenten Stelle in der Bohrung angeordnet werden, wobei die Übertragung der Kräfte vom Halteteil zum Zylinder durch entsprechende Ausgestaltung der Ausnehmungen besonders gut gelöst werden kann.

Ist die Ausnehmung eine Ringnut, in welcher ein vorzugsweise zylindrischer Haltering angeordnet ist, kann eine gleichmäßige Übertragung der Kräfte vom Stufenkolben auf den Werkzeugzylinder erreicht werden, selbst wenn der Stufenkolben sich mit einem größeren Spiel innerhalb des Werkzeugzylinders bewegt.

Eine konstruktiv besonders platzsparende und damit gewichtsarme Lösung ergibt sich dann, wenn der Haltering in seiner gesamten Höhe den Pufferring umschließt.

Ragt der Haltering an der dem Arbeitswerkzeug zugekehrten Seite über den von ihm umschlossenen Pufferring heraus, so kann eine besonders schonende Abpufferung des Stufenkolbens erreicht werden, wobei gleichzeitig die Abpufferung längere Strecken zum Abbau der Kräfte aufweist.

Eine besonders einfache Konstruktion ergibt sich dann, wenn der Haltering gemeinsam mit dem Pufferring aus einem Stück besteht, wobei der Pufferring Schlitze aufweisen kann, sodaß eine besonders einfache Montage, z. B. auch von ungeübten Kräften, an der Baustelle durchgeführt werden kann.

Ist der Halteteil mehrteilig ausgebildet und besteht er aus einzelnen Federn, die in entsprechenden Nuten im Werkzeugzylinder angeordnet sind, so kann eine besonders schonende Abpufferung des Kolbens erreicht werden, wobei durch eine symmetrische Anordnung von zumindest drei Halteteilen ein Verkanten des Pufferringes mit Sicherheit vermieden werden kann.

Eine fertigungstechnisch besonders einfache und trotzdem hochwirksame Konstruktion ergibt sich dann, wenn die Bohrung des Zylinders einen konstanten Durchmesser aufweist und darin der Pufferring und die Büchse zur Führung des Einsteckendes des Arbeitswerkzeuges angeordnet sind.

Der wesentliche Vorteil des erfindungsgemäßen Druckluftwerkzeuges besteht darin, daß immer dann, wenn aus irgendwelchen Gründen der Einbau der Pufferfeder am Werkzeug nicht erfolgt ist und/oder es bereits zu einem Verschleiß des Kolbenschaftes und/oder der Kolbenschaftbohrung gekommen ist und daher ein ungenügender Luftpuffer vorliegt, der « weiche Fang- und Haltering beim schlecht abgepufferten Aufschlagen des Kolbens dessen Schlagenergie in Verformungsarbeit umwandelt. Dabei wandert der Pufferring in Richtung Aufschlagfläche des Arbeitswerkzeuges und es vergrößert sich hierdurch einerseits der Kompressions- oder Pufferraum, also der Luftpolster, und andererseits kommt es infolge der Verlagerung der Aufschlaglagen zwischen Kolben und Arbeitswerkzeug (Meißel, Hammer) zu Rhythmusstörungen, die die Notwendigkeit eines Austausches der Kombination von Pufferring und Halteteil und allenfalls des Kolbens deutlich erkennbar machen. Dadurch kann ohne Schwierigkeiten rechtzeitig für den nötigen Austausch von dem Verschleiß unterlegenen Teilen gesorgt werden und die oben beschriebenen Beschädigungen oder gar die Zerstörungen des teuren Zylinders sind praktisch ausgeschlossen.

Infolge der vereinfachten Konstruktion ist das Auswechseln der Verschleißteile bei den erfindungsgemäßen Druckluftwerkzeugen ebenfalls relativ einfach, die neuen Werkzeuge zeichnen sich besonders durch Kunden- und Servicefreundlichkeit aus.

An Hand der Zeichnung wird die Erfindung näher erläutert.

Es zeigen :
Figur 1 einen schematischen Längsschnitt durch ein bisher gebräuchliches Druckluftwerkzeug und
Figur 2 einen Längsschnitt durch ein erfindungsgemäßes Druckluftwerkzeug.

Das in Fig. 1 dargestellte Druckluftwerkzeug ist gebildet durch den Zylinder 2, über dessen Endteil die Haltekappe 5 geschraubt ist. Innerhalb des Zylinders 2 bewegt sich der druckluftbetriebene Stufenkolben 1 mit dem Kolbenschaft 1a und einem verringertem Durchmesser aufweisenden Kolbenkopf 1 b. Der Kolbenkopf 1 b liegt mit seiner Endfläche an der Endfläche des mittels der Pufferfeder 6 gegen ihn gedrückten Schaftes des Arbeitswerkzeuges 8, z. B. eines Meißels, an. Das Einsteckende bzw. der Schaft des Werkzeuges 8 ist in der Werkzeugbüchse 7 geführt. Über den Rückhubkanal 9 wird die Druckluft zum Rückhub des Kolbens nach dem Arbeitstakt zugeführt. Zwischen Kolbenkopf 1b und Wand der Bohrung des Zylinders 2 ist der ringförmige Kompressionsraum X zur Abpufferung des Kolbens ausgebildet. Aus der Figur ist deutlich zu erkennen, daß die Zylinderbohrung an verschiedenen Stellen unterschiedliche Durchmesser aufweist, und daß am Ende der Kolbenkopfbohrung der oben beschriebene Einstich, der einen Totraum darstellt, vorhanden ist.

Das erfindungsgemäße Druckluftwerkzeug unterscheidet sich von den bisher üblichen Werkzeugen, wie Fig. 2 zeigt, dadurch, daß der Kolbenkopf 1b des Stufenkolbens 1 verlängert ausgebildet und in einem Pufferring 4, der von einem Halteteil oder Haltering aus verformbarem Material, meist einem Metall, vorzugsweise aus weichem Stahl, umschlossen ist, geführt ist. Der Haltering kann entweder relativ geringe Höhe 3a aufweisen und in einer einfach-konischen Ringnut 2a im Zylinder oder als Ring mit relativ größerer Höhe 3b in einem doppelt-konischen Einstich 2b in der Zylinderbohrung mit konstantem Durchmesser eingepreßt sein. Es wird dabei ein von der Stirnfläche des Pufferringes 4, der Innenwand des Zylinders 2 und der Stufe vom Kolbenschaft zum Kolbenkopf hin begrenzter Kompressionsraum X ausgebildet, der nicht mehr an das Ende des Schaftes des Arbeitswerkzeuges 8 und den zur Führung des Arbeitswerkzeuges dienenden Brückenteil 7 angrenzt. Der im Kompressionsraum X befindliche Luftpolster bewirkt eine wirksame Abpufferung des Kolbens.

Es besteht auch die Möglichkeit, daß der Pufferring 4 mit dem Haltering 3b aus einem Stück besteht, wobei der Halteringteil axiale Schlitze aufweist, wodurch der Haltering zusammenfedern kann, sodaß eine leichte und schnelle Montage dieser Einheit möglich ist.

Als Halteteile können auch Federn vorgesehen werden, die im Schnitt dem Haltering 3b oder 3a entsprechen und in axial ausgerichteten Nuten angeordnet sind, wobei zumindest 3 Nuten um den Umfang gleichmäßig verteilt sein müssen.

Wenn infolge Verschleißes von Kolbenschaft 1a und/oder Bohrung die Abpufferung nicht mehr voll wirksam ist und der Kolben mit steigendem Verschleiß immer weiter gegen das Arbeitswerkzeug 8 beschleunigt wird, wird der Pufferring 4 in Richtung Arbeitswerkzeug verschoben und der Halte- oder Fangring 3 nimmt die vom Kolben 1 auf den Pufferring ausgeübte Energie unter mehr oder minder großer Verformung auf. Bei der Verschiebung des Pufferringes in Richtung Einsteckende des Arbeitswerkzeuges kommt es zu den oben erwähnten Rhythmusstörungen, welche den vorher erfolgten Verschleiß deutlich anzeigen, so daß rechtzeitig der Austausch der dem Verschleiß unterlegenen Teile erfolgen kann.

## Patentansprüche

1. Schlagendes, handgehaltenes Druckluftwerkzeug mit einem Werkzeugzylinder (2) innerhalb dessen Bohrung ein beweglicher, druckluftbetriebener, einen Kolbenkopf (1b) und Kolbenschaft (1a) aufweisender Stufenkolben (1) angeordnet ist, welcher zur Betätigung des Arbeitswerkzeuges und zur Luftabpufferung dient und einem Pufferring (4), dadurch gekennzeichnet, daß der Pufferring (4) in der Bohrung des Werkzeugzylinder (2) angeordnet ist, welcher als Büchse für den Kolbenschaft dient und durch einen verformbares Material z. B. Stahl aufweisenden Halteteil (3a, 3b) in der Bohrung gehalten ist, der über den Pufferring (4) durch den Stufenkolben deformierbar ist.

2. Schlagendes, handgehaltenes Druckluftwerkzeug nach Anspruch 1, dadurch gekennzeichnet, daß ein Kompressionsraum (X) zur Luftabpufferung durch Stufenkolben, Werkzeugzylinder und Pufferring (4) gebildet ist.

3. Schlagendes, handgehaltenes Druckluftwerkzeug nach Anspruch 1 oder 2, dadurch gekennzeichnet, daß der Halteteil (3a, 3b) für den Pufferring (4) in einer Ausnehmung der Bohrung vorgesehen ist.

4. Schlagendes, handgehaltenes Druckluftwerkzeug nach Anspruch 1, 2 oder 3, dadurch gekennzeichnet, daß die Ausnehmung eine Ringnut (2a, 2b) ist, in welcher ein vorzugsweise zylindrischer Haltering (3a, 3b) angeordnet ist.

5, Schlagendes, handgehaltenes Druckluftwerkzeug nach einem der Ansprüche 1 bis 4, dadurch gekennzeichnet, daß der Haltering (3a) in seiner gesamten Höhe den Pufferring (4) umschließt.

6. Schlagendes, handgehaltenes Druckluftwerkzeug nach einem der Ansprüche 1 bis 4, dadurch gekennzeichnet, daß der Haltering (3b) an der dem Arbeitswerkzeug zugekehrten Seite über den von ihm umschlossenen Pufferring herausragt.

7. Schlagendes, handgehaltenes Druckluftwerkzeug nach einem der Ansprüche 1 bis 6, dadurch gekennzeichnet, daß der Haltering gemeinsam mit dem Pufferring aus einem Stück besteht.

8. Schlagendes, handgehaltenes Druckluftwerkzeug nach einem der Ansprüche 1, 2 oder 3, dadurch gekennzeichnet, daß die Halteteile als Federn ausgebildet sind, die in entsprechenden Nuten im Werkzeugzylinder angeordnet sind.

9. Schlagendes, handgehaltenes Druckluftwerkzeug nach einem der Ansprüche 1 bis 8, dadurch gekennzeichnet, daß die Bohrung des Zylinders (2) einen konstanten Durchmesser aufweist und darin der Pufferring (4) und die Büchse (7) zur Führung des Einsteckendes des Arbeitswerkzeuges (8) angeordnet sind.

## Claims

1. A percussive, hand-held compressed-air tool, with a tool cylinder (2) inside whose bore a movable pneumatically operated differential piston (1) is disposed which comprises a piston head (1 b) and a piston body (1 a) and used for actuating the operating tool and for air cushioning, and with a cushioning ring (4), characterized in that the cushioning ring (4) is disposed in the bore of the tool cylinder (2), acts as a bush for the piston body, and is held in the bore by a retaining member (3a, 3b) which is of deformable material, for example steel, and which is deformable by the differential piston by way of the cushioning ring (4).

2. A percussive, hand-held compressed-air tool according to claim 1, characterized in that a compression space (X) for air cushioning is formed by the differential piston, the tool cylinder, and the cushioning ring (4).

3. A percussive, hand-held compressed-air tool according to claim 1 or 2, characterized in that the retaining member (3a, 3b) for the cushioning ring (4) is provided in a recess in the bore.

4. A percussive, hand-held compressed-air tool according to claim 1, 2, or 3, characterized in that the recess is an annular groove (2a, 2b) in which a preferably cylindrical retaining ring (3a, 3b) is disposed.

5. A percussive, hand-held compressed-air tool according to any one of claims 1 to 4, characterized in that the retaining ring (3a) surrounds the cushioning ring (4) over its entire height.

6. A percussive, hand-held compressed-air tool according to any one of claims 1 to 4, characterized in that on the side facing the operating tool the retaining ring (3b) projects beyond the cushioning ring surrounded thereby.

7. A percussive, hand-held compressed-air tool according to any one of claims 1 to 6, characterized in that the retaining ring is made integrally in one piece together with the cushioning ring.

8. A percussive, hand-held compressed-air tool according to any one of claims 1, 2 or 3, characterized in that the retaining members are constructed in the form of springs which are disposed in corresponding grooves in the tool cylinder.

9. A percussive, hand-held compressed-air tool according to any one of claims 1 to 8, characterized in that the bore of the cylinder (2) has a constant diameter and the cushioning ring (4) and the bush (7) for guiding the shank of the operating tool (8) are disposed therein.

## Revendications

1. Outil de percussion pneumatique à main, avec un cylindre d'outil (2) à l'intérieur de l'alésage duquel est disposé un piston à gradin (1) mobile, actionné par air comprimé, comportant une tête de piston (1b) et une tige de piston (1a) qui sert à actionner l'outil de travail et à effectuer l'amortissement pneumatique, et avec un anneau amortisseur (4), caractérisé, en ce que l'anneau amortisseur (4) est disposé dans l'alésage du cylindre d'outil (2) qui sert de manchon pour la tige de piston et est maintenu dans l'alésage par un élément de retenue (3a, 3b) comportant un matériau déformable, par exemple de l'acier, qui est déformé par le piston à gradin par l'intermédiaire de l'anneau amortisseur (4).

2. Outil de percussion pneumatique à main selon la revendication 1, caractérisé en ce qu'une chambre de compression (X) destinée à l'amortissement par air est formée par le piston à gradin, le cylindre d'outil et l'anneau amortisseur (4).

3. Outil de percussion pneumatique à main selon la revendication 1 ou 2, caractérisé en ce que l'élément de retenue (3a, 3b) pour l'anneau amortisseur (4) est disposé dans un évidement de l'alésage.

4. Outil de percussion pneumatique à main selon la revendication 1, 2 ou 3, caractérisé en ce que l'évidement est une rainure annulaire (2a, 2b) dans laquelle est disposée une bague de retenue (3a, 3b) de préférence cylindrique.

5. Outil de percussion pneumatique à main selon une quelconque des revendications 1 à 4, caractérisé en ce que la bague de retenue (3a) entoure sur la totalité de sa hauteur l'anneau amortisseur (4).

6. Outil de percussion pneumatique à main selon une quelconque des revendications 1 à 4, caractérisé en ce que, du côté tourné vers l'outil de travail, la bague de retenue (3b) fait saillie au-delà de l'anneau amortisseur qu'elle entoure.

7. Outil de percussion pneumatique à main selon une quelconque des revendications 1 à 6, caractérisé en ce que la bague de retenue est venue d'une pièce avec l'anneau amortisseur.

8. Outil de percussion pneumatique à main selon une quelconque des revendications 1, 2 ou 3, caractérisé en ce que les éléments de retenue sont des ressorts qui sont disposés dans des rainures correspondantes dans le cylindre d'outil.

9. Outil de percussion pneumatique à main selon une quelconque des revendications 1 à 8, caractérisé en ce que l'alésage du cylindre (2) présente un diamètre constant et que sont disposés à l'intérieur l'anneau amortisseur (4) et le manchon (7) assurant le guidage de la queue de l'outil de travail (8).
